# EUROPÄISCHE PATENTSCHRIFT

(11) **EP 0 853 584 B1**
(45) Veröffentlichungstag und Bekanntmachung des Hinweises auf die Patenterteilung: **05.09.2001**
(21) Anmeldenummer: 96930944.2
(22) Anmeldetag: 01.10.1996
(51) Int. Cl.: B65D 1/02

(54) **BLASGEFORMTER BEHÄLTER, INSBESONDERE LEICHTFLASCHE, AUS KUNSTSTOFF**
BLOW-MOULDED PLASTICS CONTAINER, IN PARTICULAR LIGHTWEIGHT BOTTLE
RECIPIENT SOUFFLE EN PLASTIQUE, EN PARTICULIER BOUTEILLE LEGERE

(30) Priorität: 03.10.1995 CH 277995
(43) Veröffentlichungstag der Anmeldung: 22.07.1998
(73) Patentinhaber: Alpla Werke Alwin Lehner GmbH & CO. KG, 6971 Hard (AT)
(72) Erfinder: HERBURGER, Günther, A-6973 Höchst (AT)
(74) Vertreter: Riederer, Conrad A., Dr.
(86) Internationale Anmeldenummer: CH9600339
(87) Internationale Veröffentlichungsnummer: WO9712811

(56) Entgegenhaltungen:
- EP-A- 0 257 468
- EP-A- 0 505 054
- FR-A- 2 187 617
- GB-A- 1 007 563
- US-A- 3 325 031

## Beschreibung

Die vorliegende Erfindung betrifft einen blasgeformten Behälter, insbesondere Leichtflasche, aus Kunststoff, mit mindestens einer von einer Wandung sich in Richtung zur gegenüberliegenden Wandung erstreckenden, auf Druck und/oder Zug beanspruchbaren Säule.

Aus Umweltschutzgrunden werden seit längerer Zeit Leichtflaschen aus Kunststoff propagiert, welche mit einem wesentlich geringerem Verbrauch an Kunststoff hergestellt werden können als die üblichen Kunststofflaschen. Nachteilig erweist sich bei Leichtflaschen, dass sie weniger formstabil sind. Leichtflaschen haben die Tendenz, bei der Füllung auszubauchen. Weiter besteht beim Festhalten einer gefüllten Flasche die Gefahr, dass sie so stark zusammengedrückt wird, dass Flüssigkeit ausfliesst.

Um einen formstabilen Behälter zu schaffen, wird in der GB-A-1 007 563 vorgeschlagen, bei einem Behälter aus thermoplastischem Material eine oder mehrere hohle Säulen vorzusehen, welche von einer oder mehreren Wandungen in das Innere ragen, um so einander gegenüberliegende Wandungen des Behälters in Abstand zu halten. Es werden mehrere Ausführungsformen dieser Abstand haltenden Säulen vorgeschlagen. So wird zum Beispiel vorgesehen, dass von zwei einander gegenüberliegenden Wandungen her säulenformige Einstülpungen zueinander hin in das Innere des Behälters ragen und dort, wo sie aufeinander treffen, miteinander verschweisst sind. Alternativ wird als Verbindung der Wandungen eine Einstülpung vorgeschlagen, die sich von einer Wandung her bis zur gegenüberliegenden Wandung erstreckt und dort mit dieser verschweisst ist. Weiter wird die Möglichkeit erwähnt an der Verbindungsstelle einen Durchlass vorzusehen, so dass durch die Einstülpung oder Einstülpungen ein Durchgang von einer Seite zur anderen Seite des Behälters geschaffen wird.

In der FR-A-2,110,369 wird ein Benzinkanister aus Kunststoff beschrieben, bei dem zwei einander gegenüberliegende Wandungen durch miteinander verschweisste säulenartige Einstülpungen verbunden sind. Beim Füllen des Kanisters werden die durch die Einstülpungen gebildeten Säulen auf Zug beansprucht und verhindern ein Ausbauchen der Wandungen. Bei der EP-A-0 173 194 wird ein grossvolumiger Transport- und Lagerbehälter vorgeschlagen, bei welchem zwei einander gegenüberliegende Wandungen durch eine als Durchgreifloch ausgebildete, etwa rohrförmige Durchbrechung verbunden sind. Von dieser heisst es, dass sie einerseits als Traggriff zum einhändigen Handhaben und Dosieren wirkt, andererseits aber einer Ausbauchung der Wandungen entgegenwirkt, wie sie beim Abfüllen von Produkten mit hohem Litergewicht beobachtet werden kann. Als Vorteil wird angeführt, dass sogar grössere Packungen bzw. Packungen mit geringerer Wandstärke als bisher üblich eingesetzt werden können, ohne dass Probleme mit einem seitlichen Ausbuchten zu befürchten sind.

Allen diesen beschriebenen Behältern haftet jedoch der Nachteil an, dass sie ungenügende Fallwerte aufweisen. Bereits ein Fall aus relativ geringer Höhe kann zu einem Riss beim Behälter führen, so dass dessen Inhalt ausfliessen kann. Die Bruchstelle befindet sich in der Regel im Bereich des Säulenfusses, denn dort wird beim Blasen des Behälters, bei welchem auch die Säule gebildet wird, das Material stark gestreckt. Die Wandstärke ist daher relativ gering, so dass es dort bei einem Herunterfallen des Behälters besonders leicht zu einem Riss kommt.

Es ist daher Aufgabe der vorliegenden Erfindung einen Behälter der eingangs erwähnten Gattung zu schaffen, welcher trotz geringem Materialbedarf einen besseren Fallwert als die bekannten Behälter aufweist, d.h. bei einem Fall nicht leicht Schaden nimmt und undicht wird.

Erfindungsgemäss wird dies dadurch erreicht, dass die Wandung am Fuss der Säule einen Bereich mit erhöhter Flexibilität aufweist, um eine begrenzte Relativbewegung der Säule in bezug auf die Wandung zu ermöglichen. Es ist also sowohl eine Bewegung der Wandung in Richtung zur Säule als auch in Richtung weg von der Säule möglich. Fällt somit ein so ausgebildeter gefüllter Behälter auf den Boden, so kann im Bereich mit erhöhter Flexibilität eine elastische Verformung stattfinden, ohne dass ein Reissen erfolgt. Bei der Verformung der Flasche durch den Aufprall kann die Wandung verschiedene Lagen, also Verschiebungen nach innen oder nach aussen, oder auch Schräglagen, in bezug auf die Säule einnehmen, um dann wieder in die ursprüngliche Lage zurückzukehren. Dank dieser Federwirkung wird daher die Gefahr eines Reissens im Bereich des Säulenfusses stark vermindert.

Eine bevorzugte Ausführungsform sieht vor, dass der Bereich mit erhöhter Flexibilität: gewellt ist. Beim Blasen des Behälters wird das Material im Bereich dieser Wellen mehr gestreckt als im übrigen Bereich der Wandung, so dass ein Bereich mit erhöhter Flexibilität: entsteht. Diese Flexibilität wird weiter durch die durch die Wellen bedingte Oberflächenvergrösserung verstärkt. Vorzugsweise verlaufen die Wellen des Bereichs mit erhöhter Flexibilität: praktisch konzentrisch zur Säule. Es entsteht daher ein federndes Gebilde ähnlich wie bei einer Aneroiddose. Dieses Gebilde ist daher in der Lage, auf Zug- und Druckkräfte elastisch anzusprechen. Dies erlaubt auch ein seitliches Ausbiegen der Säule in irgendeiner Richtung.

Die Ausbildung des Bereichs mit erhöhter Flexibilität ist vorzugsweise so, dass von der Wandung her zum Fuss der Säule hin jede Welle weiter in das Innere des Behälters ragt. Dies hat Vorteile in blastechnischer Hinsicht. Vorteilhaft ist die Säule stumpfkegelförmig. Es ist auch möglich, dass die Säule mehrere stumpfkegelförmige Abschnitte aufweist. Eine solche Formgebung empfiehlt sich aus blastechnischen Gründen. Wenn es auch möglich wäre, die Säule auf andere Weise als durch Blasen zu bilden, erweist es sich als vorteilhaft, die Säule als Einstülpung der Wandung zu gestalten, um die Säule oder die Säulen gleichzeitig mit dem Blasen der Flasche auszubilden.

Zweckmässigerweise erstrecken sich von zwei einander gegenüberliegenden Seiten Säulen zueinander hin in das Flascheninnere. Gegenüber der Ueberbrückung der Distanz zwischen den Wandungen durch eine einzige durch Einstülpung gebildete Säule hat dies den Vorteil, dass eine übermässige Streckung des Materials im Bereich der Säule vermieden werden kann.

Ist die Gefahr des Ausbauchens der gefüllten Flasche nicht gross und soll lediglich einem Zusammendrücken des Behälters bei der Handhabung vorgebeugt werden, so besteht keine Notwendigkeit, das freie Ende der Säule mit der gegenüberliegenden Wandung oder mit dem freien Ende der gegenüberliegenden Säule zu verbinden. Zweckmässigerweise ist jedoch das freie Ende der Säule mit der gegenüberliegenden Wandung verbunden, bzw. sind die freien Enden der Säulen miteinander verbunden. Dies ist leicht dadurch zu bewerkstelligen, dass beim Blasvorgang ein entsprechender Kontakt des noch plastischen Materials stattfindet. Für gewisse Anwendungen ist es zweckmässig, dass die Säule oder die Säulen einen rohrförmigen Durchlass bilden.

Ausführungsbeispiele der Erfindung werden nun unter Bezugnahme auf die Zeichnung beschrieben. Es zeigt:
- Fig.1: ein erstes Ausführungsbeispiel des erfindungsgemässen Behälters,
- Fig.2: einen Schnitt entlang der Linie II-II in Figur 1,
- Fig.3: ein zweites Ausführungsbeispiel der erfindungsgemassen Flasche und
- Fig. 4: eine Seitenansicht der Flasche, teilweise im Schnitt entlang der Linie IV-IV.

Die in den Figuren 1 und 2 blasgeformte Leichtflasche besteht einstückig aus Kunststoff, z.B. Polyethylen oder Polypropylen. Die Erfindung ist nicht auf eine bestimmte Flaschenform begrenzt. Im Inneren der Flasche befindet sich ein Verbindungsstück 11, welches zueinander gegenüberliegende Seiten der Flasche miteinander verbindet. Beim gezeigten Ausführungsbeispiel besteht das Verbindungsstück 11 im wesentlichen aus zwei stumpfkegelförmigen Säulen 15, deren freie Enden 17 miteinander verbunden sind. Die Verbindung erfolgt durch Verschweissen des beim Blasvorgang noch heissen Materials. Die Säulen 15 werden beim Blasvorgang durch Einbuchtungen 19 der Wandung 13 gebildet.

Von Bedeutung ist nun, dass die Wandung angrenzend an den Fuss 21 der Säule eine erhöhte Flexibilität aufweist. Diese erhöhte Flexibilität erlaubt eine begrenzte Relativbewegung der Säule 15 in bezug auf die Wandung 13. Der Bereich 23 mit erhöhter Flexibilität ist gewellt. Die Wellen 25,26,27 verlaufen praktisch konzentrisch zur Säule. Es entsteht daher ein Gebilde ähnlich der Wandung einer Aneroiddose. Von der Wandung 13 her zum Fuss 21 der Säule hin ragt jede Welle 25,26,27 weiter in das Innere der Flasche.

Statt die freien Enden 17 der Säulen 15 miteinander zu verschweissen, ist es auch möglich, diese beispielsweise in einem kleinen Abstand voneinander anzuordnen, so dass die Flasche praktisch nicht oder nur in einem kleinen Ausmass zusammengedrückt werden kann. Soll jedoch ein Ausbauchen der Flasche verhindert werden, so muss eine Verbindung der beiden Säulen 15 durch Verschweissen oder anderswie bewirkt werden, dass die Säulen 15 auch auf Zug beansprucht werden können. Ein Ausbauchen der Wandungen 13 muss insbesondere bei grossen Flaschen verhindert werden. So haben bei der Grifflasche gemass den Figuren 3 und 4 die Säulen 15 insbesondere die Aufgabe, ein Ausbauchen der gefüllten Flasche zu vermeiden. Zu diesem Zweck sind die freien Enden 17 der Säulen 15 miteinander verschweisst. Im übrigen kann auf die vorangehende Beschreibung der Flasche gemäss den Figuren 1 und 2 verwiesen werden.

Es sind verschiedene Ausgestaltungen möglich, ohne vom Erfindungsgedanken abzuweichen. So kann beispielsweise das Verschweissen der freien Enden 17 der Säulen 15 so erfolgen, dass ein Durchgangsloch entsteht, also durch die beiden Einbuchtungen 19 ein rohrförmiger Durchlass gebildet wird.

## Patentansprüche

1. Blasgeformter Behälter, insbesondere Leichtflasche, aus Kunststoff, mit mindestens einer von einer Wandung (13) sich in Richtung zur gegenüberliegenden Wandung (13) erstreckenden, auf Druck und/oder Zug beanspruchbaren Säule (15), **dadurch gekennzeichnet**, dass die Wandung (13) angrenzend an den Fuss (21) der Säule (15) einen Bereich (23) mit erhöhter Flexibilität aufweist, um eine begrenzte Relativbewegung der Säule (15) in bezug auf die Wandung (13) zu ermöglichen.

2. Behälter nach Anspruch 1, **dadurch gekennzeichnet**, dass der Bereich (23) mit erhöhter Flexibilität gewellt ist.

3. Behälter nach Anspruch 2, **dadurch gekennzeichnet**, dass die Wellen (25,26,27) des Bereichs (23) mit erhöhter Flexibilität praktisch konzentrisch zur Säule (15) verlaufen.

4. Behälter nach Anspruch 3, **dadurch gekennzeichnet**, dass von der Wandung (13) her zum Fuss (21) der Säule (15) hin jede Welle (25,26,27) weiter in das Innere des Behälters ragt.

5. Behälter nach einem der Ansprüche 1 bis 4, **dadurch gekennzeichnet**, dass die Säule (15) stumpfkegelförmig ist.

6. Behälter nach Anspruch 5, **dadurch gekennzeichnet**, dass die Säule (15) mehrere stumpfkegelförmige Abschnitte (16,18) aufweist.

7. Behälter nach einem der Ansprüche 1 bis 6, **dadurch gekennzeichnet**, dass die Säule (15) durch eine Einstülpung (19) der Wandung (13) gebildet ist.

8. Behälter nach einem der Ansprüche 1 bis 7, **dadurch gekennzeichnet**, dass sich von zwei einander gegenüberliegenden Wandungen (13) Säulen (15) zueinander hin in das Flascheninnere erstrecken.

9. Behälter nach einem der Ansprüche 1 bis 7, **dadurch gekennzeichnet**, dass das freie Ende (17) der Säule (15) mit der gegenüberliegenden Wandung (13) verbunden ist, bzw. dass die freien Enden (17) der Säulen (15) miteinander verbunden sind.

10. Behälter nach Anspruch 9, **dadurch gekennzeichnet**, dass die Säule (15) oder die Säulen (15) einen rohrförmigen Durchlass bilden.

## Claims

1. Blow-moulded container, in particular a lightweight bottle, made of plastics material, comprising at least one column (15) subjectable to compressive and/or tensile stress, which extends from one side (13) towards the opposite side (13), **characterized in that** the side (13) adjoining the foot (21) of the column (15) comprises a region (23) of increased flexibility in order to enable a limited relative motion of the column (15) in relation to the side (13).

2. Container according to claim 1, **characterized in that** the region (23) of increased flexibility is corrugated.

3. Container according to claim 2, **characterized in that** the corrugations (25, 26, 27) of the region (23) of increased flexibility extend practically concentrically with the column (15).

4. Container according to claim 3, **characterized in that** from the side (13) to the foot (21) of the column (15) each corrugation (25, 26, 27) projects further into the interior of the container.

5. Container according to one of claims 1 to 4, **characterized in that** the column (15) is in the shape of a truncated cone.

6. Container according to claim 5, **characterized in that** the column (15) comprises a plurality of truncated-cone-shaped portions (16, 18).

7. Container according to one of claims 1 to 6, **characterized in that** the column (15) is formed by an inwardly drawn portion (19) of the side (13).

8. Container according to one of claims 1 to 7, **characterized in that** from two mutually opposing sides (13) columns (15) extend towards one another into the bottle interior.

9. Container according to one of claims 1 to 7, **characterized in that** the free end (17) of the column (15) is connected to the opposite side (13), and/or that the free ends (17) of the columns (15) are connected to one another.

10. Container according to claim 9, **characterized in that** the column (15) or the columns (15) form a tubular passage.

## Revendications

1. Récipient formé par soufflage, notamment une bouteille légère, en matière plastique, comprenant au moins une colonne (15), pouvant subir des contraintes de compression et/ou de traction, à partir d'une paroi (13) s'étendant en direction de la paroi opposée (13), **caractérisé en ce que** la paroi (13), adjacente à la base (21) de la colonne (15), présente une zone (23) ayant une grande flexibilité, pour permettre un déplacement relatif limité de la colonne (15) par rapport à la paroi (13).

2. Récipient selon la revendication 1, **caractérisé en ce que** la zone (23) est ondulée en ayant une grande flexibilité.

3. Récipient selon la revendication 2, **caractérisé en ce que** les ondulations (25, 26, 27) de la zone (23) s'étendent, avec une grande flexibilité, pratiquement de façon concentrique par rapport à la colonne (15).

4. Récipient selon la revendication 3, **caractérisé en ce que**, depuis la parci (13) jusqu'à la base (21) de la colonne (15), chaque ondulation (25, 26, 27) continue à pénétrer à l'intérieur du récipient.

5. Récipient selon l'une quelconque des revendications 1 à 4, **caractérisé en ce que** la colonne (15) est de forme tronconique.

6. Récipient selon la revendication 5, **caractérisé en ce que** la colonne (15) présente plusieurs parties (16, 18) de forme tronconique.

7. Récipient selon l'une quelconque des revendications 1 à 6, **caractérisé en ce que** la colonne (15) est formée par un enfoncement (19) de la paroi (13).

8. Récipient selon l'une quelconque des revendications 1 à 7, **caractérisé en que** des colonnes (15) s'étendent l'une vers l'autre à l'intérieur de la bouteille, à partir de deux cloisons (13) placées à l'opposé l'une de l'autre.

9. Récipient selon l'une quelconque des revendications 1 à 7, **caractérisé en que** l'extrémité libre (17) de la colonne (15) est reliée à la paroi opposée (13) ou en ce que les extrémités libres (17) des colonnes (15) sont reliées entres elles.

10. Récipient selon la revendication 9, **caractérisé en ce que** la colonne (15) ou les colonnes (15) forment un passage tubulaire.
